# EUROPÄISCHE PATENTSCHRIFT

(11) **EP 1 092 797 B1**
(45) Veröffentlichungstag und Bekanntmachung des Hinweises auf die Patenterteilung: **21.07.2004**
(21) Anmeldenummer: 00128366.2
(22) Anmeldetag: 02.09.1997
(51) Int. Cl.: D04B 1/22

(54) **Gestrick**
Knitwear
Tricot

(30) Priorität: 05.09.1996 DE 19636208
(43) Veröffentlichungstag der Anmeldung: 18.04.2001
(62) Teilanmeldung aus: 97942778.8
(73) Patentinhaber: Gebrüder Achter GmbH & Co. KG, 41063 Mönchengladbach (DE)
(72) Erfinder: Roell, Friedrich, 88400 Biberach (DE)
(74) Vertreter: Zipse & Habersack

(56) Entgegenhaltungen:
- EP-A- 0 449 560
- EP-A- 0 503 836
- DE-A- 4 306 554
- FR-A- 1 545 845
- US-A- 4 838 045

## Beschreibung

Die vorliegende Erfindung betrifft ein ein- oder mehrlagiges Gestrick mit hoher Stabilität, variabler Musterung und Designierung, definierter Elastizität und ein Verfahren zu dessen Herstellung, sowie die Verwendung des Gestricks für einen selbsttragenden Sitzbezug und einen Sitz mit dem erfindungsgemäßen Gestrick.

Derartige Gestricke sind insbesondere konzipiert für Anwendungen, bei denen einerseits eine hohe mechanische Belastbarkeit und andererseits gezielt eine gewünschte Elastizität gefordert ist. Eine bevorzugte Anwendung sind Sitzmöbel. Der technische Aufbau von Sitzmöbeln mit Textilien als Sitzfläche erfolgte bislang unter Verwendung eines Rahmens, in dem ein - in der Regel gewebtes - Textil seitlich durch Federn fixiert wurde. Das gewebte, weitgehend starre Textil wies eine hohe mechanische Belastbarkeit auf und die Elastizität wurde durch die Anbindung der Textilien mittels Federn an dem Rahmen realisiert.

Im Zusammenhang mit der Konzeption neuer Bezüge möchte man die Verwendung von Federn ersetzen, da diese das optische Erscheinungsbild des Sitzmöbels doch wesentlich mitbestimmen. Weiterhin besteht bei der Verwendung von Federn immer die Gefahr, daß leichtere Kleidungsstücke in den Federn oder in den Federaufhängungen hängenbleiben. Das starre Gewebe hingegen paßt sich nur bedingt unterschiedlichen Körperformen an, unterstützt andererseits nicht an wesentlichen Stellen, wie z.B. dem Lordosenbereich.

Es ist daher Ziel der vorliegenden Erfindung, ein Verfahren zur Herstellung eines mechanisch stabilen Gestricks zu schaffen, das nicht nur eine hohe mechanische Festigkeit, sondern auch eine in unterschiedlichen Bereichen variierbare Elastizität und Designierung bei möglicher Verwendung unterschiedlicher, insbesondere elastischer Materialien aufweist. Ein einschlägiges Verfahren wird z.B. in der EP-A-0 503 836 beschrieben.

Derartige Verfahren sind Gegenstand der Ansprüche 1 und 2. Vorteilhafte Weiterbildungen sind Gegenstand der entsprechenden Unteransprüche.

In einem ersten Verfahren zur Herstellung eines - insbesondere mehrlagigen - Gestricks mit gezielt einstellbarer Querstabilität und Querelastizität, arbeitet man mit einer Grundbindung in zumindest einer Gestricklage, welche Grundbindung Maschenreihen enthält, die zum überwiegenden Teil Flotten mit einer Länge des Abstandes von mindestens zwei aktiven Nadeln aufweisen, welche in aufeinanderfolgenden Maschenreihen gegeneinander versetzt sind. Die Querstabilität kann hier partiell über die Veränderung der Flottenlänge eingestellt werden und zusätzlich gegebenenfalls über die Verwendung mehr oder weniger elastischer Materialien in unterschiedlichen Bereichen des Gestricks. Erfindungsgemäß wird die Grundbindung im Sitz- und/oder Rückenbereich eines Sitzmöbels wenigstens partiell durch eine Netzbindung ersetzt.

In einem zweiten erfindungsgemäßen Verfahren zur Herstellung eines - insbesondere mehrlagigen - Gestricks mit gezielt einstellbarer Querstabilität und Querelastizität wird eine Grundbindung in zumindest einer Gestricklage verwendet, welche Grundbindung eine Abfolge von ersten und zweiten Maschenreihen aufweist, wobei in den ersten Maschenreihen mit dem überwiegenden Teil der aktiven Nadeln eine Masche gebildet wird, und in den zweiten Maschenreihen zum überwiegenden Teil Flotten mit einer Länge des Abstandes von mindestens zwei aktiven Nadeln. Durch geeignete Wahl der sukzessiven Abfolge der ersten und zweiten Maschenreihen entsprechend den Anforderungen an die Elastizität und Querstabilität des Gestricks lassen sich in einem Gestrick partiell unterschiedlich elastische und stabile Bereiche einstellen. In querelastischeren Gestrickbereichen ist der Anteil an ersten Maschenreihen höher als in querstabilen Gestrickbereichen. Querelastisch bzw. querstabil bezeichnet hierbei die Richtung des Nadelbetts. Erfindungsgemäß wird die Grundbindung im Sitz- und/oder Rückenbereich eines Sitzmöbels wenigstens partiell durch eine Netzbindung ersetzt. Die Stabilität läßt sich nicht nur durch die Abfolge der ersten und zweiten Maschenreihen regeln, sondern auch durch die Länge der Flotten, wobei eine größere Flottenlänge eine höhere Querstabilität bei verminderter Längsstabilität mit sich bringt. Diese läßt sich jedoch beispielsweise über einen Kettfadeneintrag erhöhen.

Vorzugsweise enthält das Gestrick eine Grundbindung mit wenigstens zwei Gestricklagen, die vorzugsweise separat auf wenigstens einem vorderen und hinteren Nadelbett einer Flachstrickmaschine hergestellt werden. Jede Lage enthält eine alternierende Abfolge von ersten Maschenreihen, in denen wenigstens mit dem überwiegenden Teil der aktiven Nadeln eine Masche gebildet wird und zweite Maschenreihen, in denen Flotten ausgebildet sind. Die Flotten werden erzeugt, indem höchstens mit jeder zweiten aktiven Nadel gestrickt wird, so daß die erzeugten Flotten mindestens die Länge des Abstands von zwei aktiven Nadeln haben. Vorzugsweise werden die ersten Maschenreihen mit wenigstens annähernd allen aktiven Nadeln gestrickt.

Während den vermaschten ersten Maschenreihen eine gestricktypische Elastizität zu eigen ist, wird durch die zweiten Maschenreihen eine höhere Querstabilität, d.h. eine Stabilität in Nadelbettrichtung oder in Richtung der Maschenreihen gewährleistet. Diese Stabilität ist um so höher, je länger die Flotten und um so dichter die Abfolge der zweiten Maschenreihen in der Grundbindung sind. Andererseits nimmt mit erhöhter Flottenlänge auch die Längsstabilität, d.h. die Stabilität in Stäbchenrichtung ab. Hier lassen sich die Festigkeiten in Längs- als auch in Querrichtung jedoch durch selektierten Kett- und/oder Schußfadeneintrag erhöhen.

Durch die Abfolge und Anzahl der ersten und zweiten Maschenreihen, z.B. eine erste Maschenreihe gefolgt von zwei zweiten Maschenreihen oder zwei erste Maschenreihen gefolgt von einer zweiten Maschenreihe oder alternierende Abfolge jeweils einer ersten und einer zweiten Maschenreihe, kann die gewünschte Eigenschaft des Gestricks, entweder eine höhere Elastizität oder eine höhere Querstabilität, in gewünschter Weise individuell, insbesondere auch partiell und mit der Auswahl verschiedener Materialien gesteuert eingestellt werden. Diese kann - wie bereits geschildert - auch noch durch die Länge der Flotten in den zweiten Maschenreihen eingestellt werden.

Vorzugsweise wird in der Grundbindung eine alternierende Anordnung von vier Maschenreihen verwendet. Die ersten beiden Maschenreihen sind vorab bereits beschrieben worden. An die zweite Maschenreihe schließt sich eine dritte Maschenreihe an, die in gleicher Weise wie die erste Maschenreihe gebildet ist und auf die dritte Maschenreihe folgt eine vierte Maschenreihe, die wiederum in gleicher Weise wie die zweite Maschenreihe gebildet ist, wobei jedoch die Flotten der vierten Maschenreihe gegenüber den Flotten der zweiten Maschenreihe versetzt sind. Auf diese Weise wird die Gesamtstabilität des Gestricks erhöht.

Zumeist werden die beiden Gestricklagen separat auf einem vorderen und hinteren Nadelbett gestrickt. Man strickt somit letztendlich zwei getrennte Lagen, die in ihrem Randbereich miteinander verstrickt bzw. anderweitig verbunden sein können. Auf diese Weise wird eine Art großer Schlauch oder auch jede beliebige andere Kontur erzeugt, der/die nur noch auf einen Rahmen aufgespannt werden muß. Auf diese Weise erübrigt sich die Anordnung separater Befestigungselemente an dem Gestrick, die jedoch auch zusätzlich oder alternativ vorgesehen werden können.

In einer sehr stabilen Struktur sind auch die Flotten der zweiten und vierten Maschenreihen in den beiden übereinanderliegenden Lagen gegeneinander versetzt, was sich wiederum, analog zum versetzten Klinkeraufbau bei Hausmauern, positiv auf die Gesamtstabilität des Gestricks auswirkt.

Die beiden Lagen der Grundbindung können auch durch einen Polfaden oder durch andere Verbindungstechniken miteinander verbunden sind, wodurch sich ebenfalls die Gestrickstärke und andere Parameter, wie z.B. die Festigkeit noch beeinflussen lassen.

Erfindungsgemäß wird in Bereichen, in denen eine höhere Elastizität vorzusehen ist, eine oder mehrere weitere Gestrickbindungen in Form einer Netzbindung vorgesehen, innerhalb der die beiden Lagen der Grundstruktur derart miteinander verbunden werden, daß eine netzartige hochfeste, aber auch hochelastische stark durchbrochene Struktur entsteht. Auch in diesen Bereichen läßt sich die Elastizität und Festigkeit durch eine entsprechende Wahl der Gestrickbindung und der verwendeten Materialien gezielt steuern. Diese Struktur ist bei Sitzmöbeln im Rückenbereich und/oder Sitzbereich vorzusehen, in dem eine gute Be- und Entlüftung neben den geforderten elastischen Eigenschaften gewährleistet sein muß. Diese Netzbindung zeichnet sich durch eine verbundene ein- oder mehrlagige Struktur aus, bei der in ersten Maschenreihen an jeder aktiven Nadel eine Masche gebildet wird, wobei jedoch der Vermaschungsfaden in definierten Nadelabständen auf die Nadeln wenigstens eines zweiten Nadelbettes auf Fang gelegt wird. In einer oder mehreren darauffolgenden zweiten Maschenreihen werden auf dem ersten Nadelbett separat Flotten gebildet, wobei diese Flotten bei mehreren aufeinanderfolgenden zweiten Maschenreihen vorzugsweise gegeneinander versetzt sind. In darauffolgenden dritten Maschenreihen wird nochmals eine Struktur der ersten Maschenreihe gestrickt. In der vierten Maschenreihe schließlich wird der Fang von den Nadeln des zweiten Betts auf das erste Nadelbett zurückgehängt, wodurch die Löcher der Netzstruktur entstehen. Diese vier Maschenreihen werden zur Herstellung der Netzstruktur sukzessive gestrickt. Über den Abstand der Fänge auf dem zweiten Nadelbett und durch eventuelles Wiederholen der zweiten Maschenreihen läßt sich die Maschengröße der Netzstruktur beliebig einstellen. Die Netzstruktur läßt sich selbstverständlich auch über andere Parameter einstellen, wie z.B. den selektierten Nadeln, dem Abstand der aufgelegten Fänge und der Selektion der umgehängten Nadeln. Üblicherweise werden größere Löcher durch reines Ausdecken/Umhängen von Maschen hergestellt. Zur Stabilisierung kann insbesondere im Lochrandbereich ein mitlaufender Schußfaden eingelegt werden. Die wahlweise aufgelegten oder eingebundenen Flotten dienen als reine Stabilisierungselemente und haben keinen nennenswerten Einfluß auf die Optik. Zusätzlich kann zur Erhöhung der Stabilität zwischen beiden Lagen ein Polfaden vorgesehen sein.

Durch eine Kombination der Grundstruktur mit der Netzstruktur kann auch eine gewünschte Strukturierung des Gestricks erzielt werden. Weiterhin lassen sich durch einen gezielten Einsatz der Netzstruktur in der Grundstruktur an gezielten Stellen z.B. am Sitz- oder Rückenbereich eines Sitzmöbels elastischere und durchbrochene Bereiche vorsehen. Durch eine definierte - insbesondere auch partielle/sequentielle - Verbindung von Grundstruktur und ergänzenden Gestrickbindungen, bevorzugt unterschiedlichen Netzstrukturen, mit unterschiedlichen (Maschen)Festigkeiten und starren bzw. elastischen Materialien lassen sich körpergerechte selbsttragende und insbesondere gemusterte Sitzbezüge herstellen.

Die oben angesprochenen Gestrickstrukturen sind hervorragend geeignet zur Herstellung eines selbsttragenden strukturierten Sitzbezuges, wobei durch die selbsttragende Gestrickbespannung sowohl den mechanischen Eigenschaften Rechnung getragen wird als auch den optischen Eigenschaften aufgrund des formschönen und beliebig strukturierbaren Aufbaues. Auf diese Weise können die Stabilitätseigenschaften als auch der Sitzkomfort realisiert werden, was bislang nicht für möglich gehalten wurde. Ein derartiges aus dem obigen Gestrick hergestelltes Sitzelement kann als zweidimensionale, zweieinhalbdimensionale oder dreidimensionale Struktur hergestellt werden. Selbstverständlich kann das Gestrick, insbesondere im Randbereich, durch zusätzliche Befestigungselemente an dem Rahmen befestigt werden. Vorzugsweise ist jedoch der schlauchförmige Aufbau zu wählen, bei dem keine separaten Befestigungselemente zwischen dem Gestrick und dem tragenden Rohrrahmen vorgesehen werden müssen.

Die Erfindung wird nachfolgend beispielsweise anhand der schematischen Zeichnung beschrieben. In dieser zeigen:
- Fig. 1: das Nadelschema einer Grundbindung des erfindungs gemäßen Gestricks;
- Fig. 2: das Nadelschema einer Netzbindung des erfindungsge mäßen Gestricks;
- Fig. 3: die Anwendung von Grundstruktur und Netzstruktur in der Rückenlehne eines Sitzmöbels,
- Fig. 4: einen Querschnitt IV-IV durch die Rückenlehne aus Fig. 3,
- Fig. 5: Fäden, die in Randbereichen des Bezugs verwendet werden können,
- Fig. 6: die Herstellung eines Loches 40 in einer Netzstruktur,
- Fig. 7: ein Verfahren zum sauberen Stricken von bogenförmigen Rändern, und
- Fig. 8: einen Ausschnitt einer Grundbindung.

Fig. 1 zeigt den Aufbau der Grundbindung eines Gestricks der vorliegenden Erfindung.

Gemäß Fig. 1 a) werden auf den Nadeln des vorderen Nadelbettes Maschen gebildet, wobei an jeder aktiven Nadel eine Masche gebildet wird. In der gleichen Maschenreihe wird ebenfalls gemäß Fig. 1 b) auf dem hinteren Nadelbett jeweils an jeder aktiven Nadel eine Masche gebildet. Fig. 1 c) und d) zeigen nun die Bildung der zweiten Maschenreihe. Gemäß Fig. 1 c) werden auf dem vorderen Nadelbett Flotten gebildet, indem der Vermaschungsfaden nur an jeder zweiten Nadel kuliert wird. Er kann alternativ dazu auch an jeder dritten, vierten etc. Nadel kuliert werden. Es ist weiterhin möglich, die Flotte nicht durch Kulieren des Fadens an den Verbindungspunkten zu bilden, sondern durch Auf-Fang-Legen. In gleicher Weise wird in Fig. 1 d) auf dem hinteren Nadelbett die Flotten gebildet, wobei die Flotten auf dem hinteren Nadelbett gegenüber den Flotten auf dem vorderen Nadelbett versetzt sind. Diese Flotten gemäß Fig. 1 c) und 1 d) geben entsprechend der gewählten Länge und der Aufeinanderfolge in dem Gestrick der Grundbindung eine erhöhte Stabilität in Längsrichtung des Nadelbetts. In den Verfahrensschritten e) und f) wird wiederum zuerst an dem vorderen und dann an dem hinteren Nadelbett an jeder aktiven Nadel eine Masche gebildet. In den Fig. g) und h) werden wiederum in einer vierten Maschenreihe Flotten erzeugt, indem wiederum der Vermaschungsfaden nur mit jeder zweiten, vierten, sechsten, achten, zehnten etc. aktiven Nadel verbunden wird. Hervorzuheben ist, daß die Flotten gemäß den Verfahrensschritten g) und h) in der vierten Maschenreihe gegenüber den Flotten in den Verfahrensschritten c) und d) in der zweiten Maschenreihe um jeweils eine Nadelstellung versetzt sind. Selbstverständlich kann die Aufeinanderfolge von Vermaschungen und Flotten beliebig gewählt werden. Es können z.B. zweimal hintereinander die ersten bzw. dritten Maschenreihen gemäß den Verfahrensschritten a), b) bzw. e) und f) gebildet werden und/oder es können mehrmals hintereinander, d.h. in mehreren Maschenreihen hintereinander, Flotten gemäß den Verfahrensschritten c) und d) bzw. g) und h) gebildet werden. Durch die entsprechende Wahl dieser Abfolge und durch die Wahl der Flottenlängen in den Verfahrensschritten c), d) und g) und h) wird die Elastizität bzw. Stabilität des Gestricks in gewünschter Weise eingestellt. Wenn die Flotten gemäß Verfahrensschritt c), d) und g) und h) nicht kuliert, sondern nur auf Fang gelegt werden, läßt sich eine weitere Erhöhung der Stabilität erzielen. Die Grundstruktur läßt sich auch allein durch versetzte Flotten gemäß den Schritten c+d, g+h herstellen.

Fig. 2 zeigt das Nadelschema bei der Netzbindung, die z.B. in der in Fig. 3 gezeigten Weise in die Grundbindung einfügbar ist. Durch die Netzbindung wird eine stark durchbrochene und mehr elastische Struktur bereitgestellt als die Grundbindung, die in erster Linie eine hohe Stabilität aufweist und als Trägerstruktur dient. Es handelt sich bei der Netzbindung um eine verbundene doppelflächige Struktur.

In einer ersten Maschenreihe wird gemäß Fig. 2a auf dem hinteren Nadelbett an jeder aktiven Nadel kuliert, während der Vermaschungsfaden auf Nadeln des vorderen Nadelbettes in definierten Abständen, im vorliegenden Fall im Abstand von zwei Nadeln, auf Fang gelegt wird. Anschließend werden in einer zweiten und dritten Maschenreihe, die als Abfolge zweier zweiter Maschenreihen betrachtet werden können, auf dem hinteren Nadelbett Flotten gestrickt, die sich über eine Länge von jeweils sechs Nadeln erstrecken, wobei die Flotten der zweiten und dritten Maschenreihe gegeneinander in etwa 1:1 versetzt sind. In einer vierten Maschenreihe gemäß Fig. 2d wird der Verfahrensschritt gemäß Fig. 2a wiederholt und der Fang wird in der darauffolgenden fünften Maschenreihe gemäß Fig. 2e wieder zurückgehängt. In den Verfahrensschritten f) bis k) wird die Bildung dieser fünf Maschenreihen wiederholt, wobei die Flotten der siebten und achten Maschenreihe gemäß den Verfahrensschritten g) und h) gegenüber den Flotten in der zweiten und dritten Maschenreihe gemäß b) und c) wiederum versetzt sind. Die netzartige Struktur wird beim Zurückhängen der Fänge vom vorderen Nadelbett auf das hintere Nadelbett gemäß den Verfahrensschritten e) und k) erreicht. Die aufgelegten Fänge, selektierten Nadeln, Länge und Einbindung der Flotten und Umhängen der Nadeln bzw. Fänge kann jedoch auch individuell gewählt werden.

Fig. 3 zeigt die Rückenlehne eines Sitzbezugs 10, der auf einen Rohrrahmen 12 aufgespannt ist. Der Bezug in Doppellagenbindung kann einbettig oder zweibettig gestrickt sein. Der Rohrrahmen 12 besteht vorzugsweise aus lackiertem oder verchromtem Stahlrohr oder aus einem anderen Edelmetall, Kunststoff oder Leichtmetall oder Verbundmaterialien aus obigen Stoffen. Der Sitzbezug 10 ist im gesamten Basisbereich 14, vor allem im Bereich der Aufhängung durch die Grundbindung gemäß Fig. 1 ausgebildet. Im Rückenlehnenbereich sind mehrere Netzbereiche 16 vorgesehen, die mit der Netzbindung gestrickt sind. In diesen Netzbereichen 16 ist die Elastizität aufgrund des Bindungscharakters der Netzbindung erhöht. Zusätzlich ist das Gestrick in diesen Netzbereichen 16 stark durchbrochen, so daß die entsprechende Passage des Rückens gut belüftet wird. Durch Einsatz dieser Bereiche 16 mit anderen Bindungstechniken lassen sich Intarsiamuster variabler Gestaltung herstellen. Der Sitzbezug 10 wirkt somit optisch ansprechend und weist gleichzeitig eine hohe Funktionalität auf. Der Randbereich 13 des Bezuges ist mit Gummifaden gearbeitet. Dadurch wird die bei Bogen oder Halbkreisformen übliche Treppenstruktur - in der Abbildung am oberen Randbereich - sauber kaschiert. Der mit einem Gummifaden gestrickte Randbereich dient auch als Stoßabsorber schnell auftretende hohe mechanische Beanspruchungen des Bezugs. Hierdurch können auch Randbereiche stoßunempfindlich gestaltet werden. Im unteren Abschlußbereich des Bezuges kann eine verstärkte Lochleiste oder Lochrandleiste 17 zur Fixierung des Bezuges an einem Querholm integriert werden. Eine verbesserte Anbindung des Bezugs an die Lochrandleiste 17 läßt sich durch die Verwendung von Schmelzfäden erreichen. Beim Einklemmen des Bezugs zwischen zwei erhitzte Lochrandleistenteile könnte somit die Gestrickstruktur im Lochrandleistenbereich verschmolzen werden, so daß im Bereich der Löcher keine Überbeanspruchung einzelner Maschen oder Maschenbereiche auftritt. Der Bereich 15 zwischen Lochrandleiste 17 und Rahmen 12 ist vorzugsweise verkettelt oder ebenfalls mit Schmelzfaden gestrickt, so daß beim nachträglichen Erwärmen dieses Bereichs 15 durch das Verschmelzen der Gestrickstruktur ein sauberer und mechanisch unempfindlicher Abschluß erzielt wird.

Am unteren Bezugrand ist eine Fixierleiste in den Bezug eingearbeitet,

Fig. 4 zeigt den Querschnitt IV-IV aus Fig. 3. Hier ist deutlich zu sehen, daß die Grundbindung bestehend aus den beiden Lagen 18 und 20 im Basisbereich 14 zwischen den Rohren 12 des Stuhlrahmens aufgespannt ist. Es ist ebenfalls gut erkennbar, daß die beiden Lagen 18, 20 der Grundbindung im Bereich der Netzbindung 16 miteinander verbunden sind, wobei dieser Netzbereich 16 für die entsprechende Belüftung der Rückenlehnenfläche sorgt.

Fig. 5 zeigt Fäden, die in Randbereichen 13, 15 des Bezugs verwendet werden können. Der in Fig. 5a) gezeigte Faden 28 hat eine PES/PA-Basis 30 und ist mit einem Thermofaden 32 mit definiertem Schrumpf umwickelt. Beim Erhitzen des mit einem derartigen Faden 28 gestrickten Bereichs 15 zieht sich das Gestrick in definierter Weise zusammen und verschmilzt dabei gegebenenfalls etwas, so daß eine gute Anlage an den Rahmen 12 oder eine definierte Spannung in dem entsprechenden Bereich 15 und ein glatter Abschluß erzeugt werden. Fig. 5b) zeigt einen elastischen Faden 33 mit einem PES/PA-Basisfaden 34, der mit einem Gummifaden 36 umzwirnt ist. Auch mit einem derartigen Faden läßt sich ein Guter Sitz des Bezugs am Rahmen und eine Kaschierung von bogenförmigen Treppenbereichen (oberer Lehnenrand) erreichen. Durch Verwendung dieses Fadens im Rahmenbereich 13 hat ein mit diesem Faden 33 gestrickter Bereich auch stoßaufnehmende bzw. -dämpfende Eigenschaften.

Fig. 6 zeigt die Herstellung eines Loches 40 in einer Netzstruktur 42. Das Loch wird erzeugt durch Umhängen von Maschen 44 nach außen entsprechend den Pfeilen und anschließendes aufeinanderzustricken der Maschen. Im Lochrandbereich sind zwei Kettfäden 46, 48 geführt, die dem Loch eine gute Stabilität geben. Auf diese Weise lassen sich auch stabile Netzstrukturen mit großen Löchern herstellen, die optisch ansprechend sind und eine gute Belüftung für eine Anwendung im Sitzbezugbereich gewährleisten.

Fig. 7 zeigt das Verfahren zum sauberen Stricken von bogenförmigen Rändern. Zu werden eine oder mehrere Maschenreihen mit Gummifaden gestrickt. Anschließend wird die so erzeugte Gummierte Leiste 50 schrittweise mit Bereichen verbunden , die mit normalem Faden gestrickt sind. Zuerst wird an die Leiste 50 ein zentraler Abschnitt 52 angestrickt, der die Höhe von einer oder mehreren Maschenreihen aufweist. Anschließend werden die benachbarten Bereiche 54 zusätzlich gestrickt, wiederum über eine oder mehrere Maschenreihen. Der angestrickte Bereich erweitert sich über die Bereiche 56 und 58 bis schließlich über die gesamte Breite der Leiste 50 mit normalem Faden weitergestrickt wird. Man erhält so eine glatte saubere gebogene Kante, die sich durch die Verwendung des Gummifadens, z.B. 33 aus Fig. 5, elastisch an den Rahmen anlegt.

Fig. 8 zeigt einen Ausschnitt mit einer Länge von vier Maschenreihen A bis D und einer Breite von vier Vermaschungen 1 bis 4 einer Grundbindung. Die Maschenreihen A bis D dieser Grundbindung enthalten zueinander versetzte Flotten, die an den Punkten 1 bis 4 vermascht sind. Sie können an diesen Punkten auch auf Fang gelegt sein. Durch Wahl unterschiedlicher Fadenmaterialien und unterschiedlicher Flottenlänge können die Elastizitäts- bzw. Stabilitätseigenschaften der Grundbindung in jeder Maschenreihe A bis D und an allen Vermaschungspunkten 1 bis 4 individuell geregelt werden.

Fig. 3 und 4 verdeutlichen, daß nicht nur durch die Ausführung der Grundbindung und Netzbindung per se die Elastizität bzw. Stabilität des Gestricks definiert an unterschiedlichen Punkten einstellbar ist, sondern diese Wahl kann weiterhin durch gezielte Anordnung der Netzbereiche 16 innerhalb der Grundbindungsbereiche 14 unterstützt werden. Auch hierbei kann die hohe Funktionalität der Anordnung dieser Bereiche mit einer entsprechenden Dekorwirkung kombiniert werden.

Die Erfindung ist nicht auf die beschriebenen Ausführungsformen beschränkt. So kann z.B. die erste (vordere) Lage mit der zweiten (hintere) Lage durch eingelegte/eingebundene Polfäden verbunden werden. Zur Stabilisierung des Gestricks in Längsrichtung (Stäbchenrichtung) oder Querrichtung können partiell/sequentiell auch Kette/Schussfäden insbesondere aus hochfesten Materialien eingelegt/eingebunden werden.

Die erste Lage kann unabhängig von der zweiten Lage mit unterschiedlichen Festigkeiten und Materialien gearbeitet werden. Selbstverständlich können auch die Lagen partiell mit unterschiedlichen Festigkeiten, verschiedenen Materialien oder Materialhybriden - insbesondere elastisch oder schrumpfend - oder variablen Bindungsstrukturen gearbeitet werden. Bei Verwendung von schrumpfenden Textilfäden wird das Gestrick erst auf den Rahmen aufgespannt und dann geschrumpft, so daß man eine optisch ansprechende enge Anlage des Gestricks auf dem Rahmen, gegebenenfalls unter Vermeidung von Abstufungen oder Treppen erhält.

Auch durch Verwendung von elastischen Materialien können die bei Abnahme/Zunahme im Randbereich entstehenden 'Treppen/Zacken' kaschiert werden, im horizontalen/vertikalen Randbereich dient die 'Gummifadenmasche' als Stoßabsorber.

Neben unterschiedlichen Netzstrukturen können auch andere Bindungen mit ähnlichen Eigenschaften integriert werden.

Eine stabile Lochrandleiste als Abschluß dient zur Fixierung und Verspannung des Bezugs in Stäbchenrichtung. Natürlich können auch weitere Befestigungselemente direkt integriert werden.

Auf einer Vierbettmaschine kann ein stabiler 'Schlauchbezug' aus zwei doppelflächigen Gestricklagen hergestellt werden mit dem Vorteil, daß die gewünschte Stabilität/Elastizität durch unterschiedliche Bindungsstrukturen einfacher, wirtschaftlicher und haltbarer zu erreichen ist.

Das Stricken mit einer Twinbestückung bietet insbesondere die einfache Möglichkeit, etwa stabile Passagen mit a+b Nadeln, die dehnfähigeren Passagen nur mit a Nadeln zu arbeiten.

Große Netzlöcher können insbesondere auch durch Umhängen von Maschen erreicht werden. Zur Stabilisierung des Randbereichs wird ein Zusatzfaden eingebunden.

Neben den unterschiedlichen Netzstrukturen oder Bindungen mit ähnlichen Eigenschaften können wirkungsvoll auch Muster in der bekannten Intarsiatechnik eingearbeitet werden, diese Elemente bestehen dann bevorzugt aus elastischen Materialien.

Die zwangsläufig offenen Abschlußränder werden verkettelt oder durch einen Schmelzfaden versiegelt.

Es kann auch ein Schlauchbezug hergestellt werden unter Verwendung von elastischen Materialien. Dieser Schlauchbezug wird dann über einen Schaumkern gezogen.

Die Grundbindung kann durch unterschiedliche Kombination aller bzw. nur selektierter Nadeln mit/ohne elastischen Fäden ebenso wie die Netzstruktur bzw. Bindungsstruktur mit/ohne Flotten in Elastizität und Stabilität definiert werden.

In elastischen Bereichen können Maschen bzw. Kett- oder Schußfäden gezielt aus elastischen Fäden mit einem definierten Dehnverhalten hergestellt bzw. eingearbeitet sein. Auf diese Weise läßt sich gezielt eine bestimmte Spannung in einem Gestrickbezug einstellen oder Randpartien können so gearbeitet werden, daß sie eng am Rahmen anliegen.

Vorzugsweise besteht das Gestrick eines Sitzbezugs aus einem Mehrlagenaufbau. Zur Erzielung gekrümmter, zylindrischer konvexer oder konkaver Verformungen des Gestricks können die unterschiedlichen Lagen mit unterschiedlicher Maschen- und/oder Stäbchenzahl gestrickt sein.

Vorzugsweise wird ein Sitz mit einem Bezug hergestellt, der aus einem Mehrlagenaufbau besteht. Den Lagen sind dann vorteilhafterweise unterschiedliche Funktionen zugeordnet. So kann z.B. eine untere Lage als Trägerlage ausgebildet sein, während eine zur Sitzfläche hin orientierten Sitzlage eine klimatechnische Funktion, z.B. durchbrochen Bereiche oder feuchtigkeitsaufnehmende Eigenschaften, aufweist. Diese Lagen können miteinander verstrickt oder auch durch einen Polfaden miteinander verbunden sein.

In einer Ausführungsform der Erfindung ist ein Sitz mit einem Bezug versehen, der aus einem elastischen Schlauchgestrick hergestellt ist. Dieses elastische Schlauchgestrick wird um den Rahmen gespannt und fixiert sich somit selbsttätig am Rahmen. Als Material können Elasthan oder Materialhybride mit elastischen Komponenten verwendet werden.

## Patentansprüche

1. Verfahren zur Herstellung eines Gestricks (10) mit gezielt einstellbarer Querstabilität und Querelastizität, zur Verwendung an Sitzmöbeln,
umfassend eine Grundbindung (14) in zumindest einer Gestricklage (18, 20), welche Grundbindung (14) Maschenreihen enthält, die zum überwiegenden Teil Flotten mit einer Länge des Abstandes von mindestens zwei aktiven Nadeln aufweisen, welche in aufeinanderfolgenden Maschenreihen gegeneinander versetzt sind, wobei die Querstabilität partiell über die Veränderung der Flottenlänge eingestellt wird, **dadurch gekennzeichnet, daß** die Grundbindung (14) im Sitz- und/oder Rückenbereich wenigstens partiell durch eine Netzbindung (16) ersetzt wird.

2. Verfahren zur Herstellung eines Gestricks (10) mit gezielt einstellbarer Querstabilität und Querelastizität, zur Verwendung an Sitzmöbeln,
umfassend eine Grundbindung (14) in zumindest einer Gestricklage (18, 20), welche Grundbindung eine Abfolge von
- ersten Maschenreihen, in denen mit dem überwiegenden Teil der aktiven Nadeln eine Masche gebildet wird, und
- zweiten Maschenreihen enthält, die zum überwiegenden Teil Flotten mit einer Länge des Abstandes von mindestens zwei aktiven Nadeln aufweisen,
und die sukzessive Abfolge der ersten und zweiten Maschenreihen entsprechend den Anforderungen an die Querelastizität und Querstabilität des Gestricks (10) gewählt wird, wobei in elastischeren Gestrickbereichen der Anteil an ersten Maschenreihen höher liegt als in querstabilen Gestrickbereichen, **dadurch gekennzeichnet, daß** die Grundbindung (14) im Sitz- und/oder Rückenbereich wenigstens partiell durch eine Netzbindung (16) ersetzt wird.

3. Verfahren nach Anspruch 1 oder 2,
bei dem die Netzbindung (16) die folgende Struktur aufweist:
a) in ersten Maschenreihen wird der Vermaschungsfaden in wenigstens einem ersten Nadelbett an jeder selektierten Nadel kuliert, wobei der Vermaschungsfaden in definierten Nadelabständen auf die Nadeln wenigstens eines zweiten Nadelbetts auf Fang gelegt wird,
b) in zweiten Maschenreihen werden auf dem ersten Nadelbett lange Flotten erzeugt,
c) der Verfahrensschritt b) wird beliebig wiederholt, wobei die Flotten benachbarter zweiter Maschenreihen relativ zueinander versetzt sind,
d) in dritten Maschenreihen wird der Verfahrensschritt a) wiederholt, und
e) in vierten Maschenreihen wird der Fang von den Nadeln des zweiten Nadelbetts auf das erste Nadelbett zurückgehängt, wobei die ersten, zweiten, dritten und vierten Maschenreihen im obigen Schema sukzessive aufeinander folgen.

4. Verfahren nach einem der vorhergehenden Ansprüche,
**dadurch gekennzeichnet,**
**daß** in elastischen Gestrickbereichen mit einem elastischen Faden, wie z.B. Gummi oder Elasthan gestrickt wird.

5. Verfahren nach Anspruch 3,
**dadurch gekennzeichnet,**
**daß** in querstabilen Bereichen nur mit zweiten Maschenreihen gestrickt wird, deren Flotten bevorzugt gegeneinander versetzt sind.

6. Verfahren nach Anspruch 3,
**dadurch gekennzeichnet,**
**daß** die Querstabilität über die Flottenlänge der zweiten Maschenreihen gezielt eingestellt wird.

7. Verfahren nach Anspruch 1 oder 6,
**dadurch gekennzeichnet,**
**daß** in querstabilen Bereichen die aufgrund der erhöhten Flottenlänge verminderte Längsstabilität des Gestricks (10) durch die Einbringung von Kettfäden (46, 48) kompensiert wird.

8. Verfahren nach einem der vorhergehenden Ansprüche,
**dadurch gekennzeichnet,**
**daß** zwischen den Lagen (18, 20) der Netzbindung (16) ein Polfaden vorgesehen wird, der in definierten Abständen alternierend mit beiden Lagen durch Kulieren oder auf Fang legen verbunden wird.

9. Verfahren nach Anspruch 7 oder 8,
**dadurch gekennzeichnet,**
**daß** die Anordnung der Grundbindung (14) und der Netzbindung (16) gemäß einem vorgegebenen optischen Muster erfolgt.

10. Verfahren nach einem der Ansprüche 7 bis 9,
**dadurch gekennzeichnet,**
**daß** die Netzbindung (16) in elastischeren Gestrickbereichen und/oder als Klimazone vorgesehen wird.

11. Verfahren nach einem der vorherigen Ansprüche,
**dadurch gekennzeichnet,**
**daß** zwischen den Lagen (18, 20) einer mehrlagigen Grundbindung (14) ein Polfaden vorgesehen wird, der in definierten Abständen alternierend mit beiden Lagen (18, 20) durch Kulieren oder auf Fang legen verbunden wird.

12. Verfahren nach einem der vorherigen Ansprüche,
**dadurch gekennzeichnet,**
**daß** die Flotten mehrerer Lagen (18, 20) in einer Netzbindung (16) und/oder in einer Grundbindung (14) - insbesondere 1x1 - versetzt vermascht oder auf Fang gelegt werden.

13. Verfahren nach einem der vorherigen Ansprüche,
**dadurch gekennzeichnet,**
**daß** die Flotten aufeinanderfolgender Maschenreihen in der Netzbindung (16) und/oder in der Grundbindung (14) - insbesondere 1x1 - versetzt vermascht oder auf Fang gelegt werden.

14. Gestrick (10) mit gezielt einstellbarer Querstabilität und Querelastizität, zur Verwendung am Sitzmöbeln, wobei das Gestrick (10) eine Grundbindung (14) in zumindest einer Gestricklage umfaßt, welche Grundbindung (14)
a) Maschenreihen enthält, die zum überwiegenden Teil Flotten mit einer Länge des Abstandes von mindestens zwei aktiven Nadeln aufweisen, die in aufeinanderfolgenden Maschenreihen gegeneinander versetzt sind, wobei die Querstabilität partiell über die Veränderung der Flottenlänge eingestellt ist,
und/oder
b) eine Abfolge von ersten Maschenreihen, in denen mit dem überwiegenden Teil der aktiven Nadeln eine Masche gebildet wird, und zweiten Maschenreihen enthält, die zum überwiegenden Teil Flotten mit einer Länge des Abstandes von mindestens zwei aktiven Nadeln aufweisen, und die sukzessive Abfolge der ersten und zweiten Maschenreihen entsprechend den Anforderungen an die Querelastizität und Querstabilität des Gestricks (10) gewählt ist, wobei in elastischeren Gestrickbereichen der Anteil an ersten Maschenreihen höher liegt als in querstabilen Gestrickbereichen, **dadurch gekennzeichnet, daß** die Grundbindung (14) im Sitz- und/oder Rückenbereich wenigstens partiell durch eine Netzbindung (16) ersetzt ist.

15. Gestrick nach Anspruch 14,
**gekennzeichnet,**
**durch** einen Mehrlagenaufbau, bei dem die unterschiedlichen Lagen (18,20) mit unterschiedlicher Maschen- und/oder Stäbchenzahl gestrickt sind.

16. Gestrick nach Anspruch 14 oder 15,
**dadurch gekennzeichnet,**
**daß** eine Sichtlage des Gestricks (10) eine Intarsiabindung zur Einbringung von Logos oder Designelementen aufweist.

17. Verwendung des Gestricks (10) nach einem der Ansprüche 14 bis 16 für einen selbsttragenden Sitzbezug, der auf einen Rahmen (12) fixiert ist.

18. Sitz mit einem Rahmen (12), zwischen dessen Streben ein selbsttragendes Gestrick (10) nach einem der Ansprüche 14 bis 16 als Sitzfläche und/oder Rückenlehne gespannt ist.

19. Sitz nach Anspruch 18,
**dadurch gekennzeichnet,**
**daß** die Sitzfläche und ein Außenbereich der Rückenlehne durch die Grundstruktur (14) gebildet sind, und daß ein mehr zentraler Bereich der Rückenlehne und/oder Sitzfläche durch die Netzstruktur (16) gebildet ist.

20. Sitz nach Anspruch 18 oder 19,
**dadurch gekennzeichnet,**
**daß** die Grundbindungen (14) und/oder Netzbindungen (16) insbesondere partiell aus schrumpfenden und/oder elastischen Materialien oder Hybriden gefertigt sind.

21. Sitz nach einem der Ansprüche 18 bis 20, dessen Bezug aus einem Mehrlagenaufbau besteht, mit einer Trägerlage und einer zur Sitzfläche hin orientierten Sitzlage, die eine klimatechnische Funktion aufweist, welche Lagen (18, 20) - insbesondere durch einen Polfaden - miteinander verbunden sind.

22. Sitz nach einem der Ansprüche 18 bis 21,
**dadurch gekennzeichnet,**
**daß** der Bezug aus einem elastischen Schlauchgestrick hergestellt ist, welches um den Rahmen (12) gespannt ist.

## Claims

1. A method for producing a knitted fabric (10) featuring engineered crosswise stability and crosswise elasticity, for use on seating furniture, including a ground knit (14) in at least one ply (18, 20) of said knitted fabric, said ground knit (14) featuring courses comprising predominantly floats having a length of the spacing of at least two active needles staggered in said courses in sequence, said crosswise stability being engineered partially by varying the length of said floats, wherein said ground knit (14) is replaced at least in part by a netting knit (16) in the seat cushion and/or backrest region.

2. A method for producing a knitted fabric (10) featuring engineered crosswise stability and crosswise elasticity, for use on seating furniture, including a ground knit (14) in at least one ply (18, 20), said ground knit comprising a sequence of
- first courses in which a loop is formed by said predominant portion of said active needles, and
- second courses comprising floats predominantly having a length of the spacing of at least two active needles,
and suitably selecting the successive sequence of said first and second courses in accordance with the requirements for said crosswise elasticity and crosswise stability of said knitted fabric (10), the proportion of first courses being higher in said more elastic portions of said knitted fabric than in said crosswise stable portions of said knitted fabric, wherein said ground knit (14) is replaced at least in part by a netting knit (16) in the seat cushion and/or backrest region.

3. The method as set forth in claim 1 or 2 wherein structuring said netting knit (16) comprises the following steps:
a) sinking said interlooping thread in at least a first needle bed at each selected needle in first courses, said interlooping thread being tucked in defined needle spacings on said needles of at least one second needle bed,
b) producing long floats on said first needle bed in second courses,
c) repeating step b) as often as is needed, the floats of adjacent second courses being staggered relative to each other,
d) repeating step a) in third courses, and
e) returning said tuck from said needles of said second needle bed to said first needle bed in said fourth courses, said first, second, third and fourth courses following each other in succession in the above scheme.

4. The method as set forth in any of the preceding claims wherein knitting in elastic portions of said knitted fabric is done with an elastic thread such as e.g. of rubber or elasthane.

5. The method as set forth in claim 3 wherein knitting in said crosswise stable portions is done only with second courses, the floats of which are preferably staggered relative to each other.

6. The method as set forth in claim 3 wherein said crosswise stability is engineered via the float length of said second courses.

7. The method as set forth in claim 1 or 6 wherein in said crosswise stable portions the diminished lengthwise stability of said knitted fabric (10) due to the increased float length is compensated by inserting warp threads (46, 48).

8. The method as set forth in any of the preceding claims wherein disposed between said plies (18, 20) of said netting knit (16) is a pile thread joined in defined spacings alternating with both plies by sinking or tucking.

9. The method as set forth in claim 7 or 8 wherein said ground knit (14) and netting knit (16) are arranged in accordance with a predefined decorative pattern.

10. The method as set forth in claim 7 to 9 wherein said netting knit (16) is provided in more elastic portions of said knitted fabric and/or as a breathability zone.

11. The method as set forth in any of the preceding claims wherein disposed between said plies (18, 20) of a multi-ply ground knit (14) is a pile thread alternating joined in defined spacings to said two plies (18, 20) by sinking or tucking.

12. The method as set forth in any of the preceding claims wherein said floats in several courses in said netting knit (16) and/or in said ground knit (14) are interlooped staggered - more particularly 1x1 - or tucked.

13. The method as set forth in any of the preceding claims wherein said floats in successive courses in said netting knit (16) and/or in said ground knit (14) are interlooped staggered - more particularly 1x1 - or tucked.

14. A knitted fabric (10) featuring engineered crosswise stability and crosswise elasticity for use in seating furniture, said knitted fabric (10) including a ground knit (14) comprising
a) courses comprising predominantly floats having a length of the spacing of at least two active needles staggered in said courses in sequence, said crosswise stability being engineered partially by varying the length of said floats
and/or
b) a sequence of first courses in which a loop is formed by said predominant portion of said active needles, and second courses comprising floats predominantly having a length of the spacing of at least two active needles, and suitably selecting the successive sequence of said first and second courses in accordance with the requirements for said crosswise elasticity and crosswise stability of said knitted fabric (10), the proportion of first courses being higher in said more elastic portions of said knitted fabric than in said crosswise stable portions of said knitted fabric, wherein said ground knit (14) is partially replaced in said seating cushion and/or backrest portion by a netting knit (16).

15. The knitted fabric as set forth in claim 14 comprising a multi-ply structure in which the various plies (18, 20) are knitted differingly in loop and/or wale count.

16. The knitted fabric as set forth in claim 14 or 15 wherein a visual ply of said knitted fabric (10) comprises an intarsia knit for incorporating logos or design elements.

17. Use of said knitted fabric (10) as set forth in any of the claims 14 to 16 for a self-supporting seat cover affixed to a frame (12).

18. A seat comprising a frame (12) between the rods of which a self-supporting knitted fabric (10) as set forth in any of the claims 14 to 16 is tautened as a seating cushion and/or backrest.

19. The seat as set forth in claim 18 wherein the seating cushion and outer portion of the backrest are formed by said ground structure (14) and a more central portion of said backrest and/or seating cushion is formed by said netting structure (16).

20. The seat as set forth in claim 18 or 19 wherein said ground knits (14) and/or netting knits (16) are fabricated partially of shrink-fit and/or elastic materials or hybrids.

21. The seat as set forth in claim 18 to 20 wherein said cover thereof comprises a multi-ply structure including a backing ply, and a ply facing said seat cushion is engineered for breathability, said plies (18, 20) being interknitted more particularly by a pile thread.

22. The seat as set forth in claim 18 to 21 wherein said cover is made of an elastic tubular knitted fabric tensioned on said frame (12).

## Revendications

1. Procédé pour la fabrication d'un tricot (10) pour lequel on vise une stabilité transversale et une élasticité transversale susceptibles d'être réglées ; l'utilisation étant pour des meubles pour s'asseoir, lequel tricot comprend une liaison de base (14) dans au moins une couche de tricot (18, 20), laquelle liaison de base (14) comporte des rangées de mailles qui présentent en majorité des flottes dont la longueur d'écart correspond au moins deux aiguilles actives, lesquelles sont décalées les une par rapport aux autres selon des rangées qui se suivent; la stabilité transversale pouvant être réglée en partie en modifiant la longueur des flottes, **caractérisé en ce que** la liaison de base (14) est remplacée dans la zone du siège et / ou du dossier, au moins en partie, par une liaison en filet (16).

2. Procédé pour la fabrication d'un tricot (10) pour lequel on vise une stabilité transversale et une élasticité transversale susceptibles d'être réglées ; l'utilisation étant pour des meubles pour s'asseoir, lequel tricot comprend une liaison de base (14) dans au moins une couche de tricot (18, 20), laquelle liaison de base est une suite de :
- premières rangées de mailles dans lesquelles on forme une maille avec la partie majoritaire des aiguilles actives, et
- des deuxièmes rangées de mailles qui présentent en majorité des flottes dont la longueur d'écart correspond au moins deux aiguilles actives,
la suite successive des premières et deuxièmes rangées de mailles étant choisie de manière à correspondre aux exigences d'élasticité transversale et de stabilité transversale du tricot (10) ; la part de premières rangées de mailles étant supérieure dans les zones de tricotages plus élastiques que dans les zones de tricotage stables transversalement,
**caractérisé en ce que** la liaison de base (14) est remplacée dans la zone du siège et / ou du dossier, au moins partiellement, par une liaison en filet (16).

3. Procédé selon la revendication 1 ou 2, dans lequel la liaison en filet (16) présente la structure suivante :
a) dans les premières rangées de mailles, le fil de maillage est coulé dans au moins une première fonture à chaque aiguille choisie ; le fil de maillage étant capturé selon des distances d'aiguilles prédéterminées sur les aiguilles d'au moins une deuxième fonture ,
b) dans les deuxièmes rangées de mailles, on produit de longues flottes sur la première fonture,
c) l'étape du procédé b) est répétée à volonté ; les flottes de deuxièmes rangées voisines étant décalées un petit peu les unes par rapport aux autres,
d) dans les troisièmes rangées de mailles l'étape du procédé est répétée, et
e) dans les quatrièmes rangées de mailles la capture est raccrochée des aiguilles de la deuxièmes fonture sur la première fonture ; les premières, deuxièmes, troisièmes et quatrièmes rangées de mailles se suivant les unes après les autres sur le schéma du haut ,.

4. Procédé selon l'une des revendications précédentes, **caractérisé en ce que** dans les zones de tricotage plus élastiques on tricote avec un fil plus élastique, comme par exemple, en caoutchouc ou en élasthanne .

5. Procédé selon la revendication 3, **caractérisé en ce que** dans les zones stables transversalement on ne tricote qu'avec des deuxièmes rangées de mailles dont les flottes sont de préférence décalées les unes par rapport aux autres.

6. Procédé selon la revendication 3, **caractérisé en ce que** la stabilité transversale est réglée de façon ciblée selon la longueur des flottes des deuxièmes rangées de mailles.

7. Procédé selon la revendication 1 ou 6, **caractérisé en ce que** dans les zones stables transversalement, la stabilité longitudinale du tricot (10) diminuée du fait de la longueur élevée des flottes est compensée par l'ajout de fils de chaîne (46, 48).

8. Procédé selon une des revendications précédentes, **caractérisé en ce qu'**entre les couches (18, 20) de la liaison en filet (16), on a prévu un fil polaire qui est lié selon des distances définies de façon alternée par coulage ou par capture avec les deux couches.

9. Procédé selon la revendication 7 ou 8, **caractérisé en ce que** la disposition de la liaison de base (14) et la liaison en filet (16) a lieu conformément à l'effet optique prédéterminé du motif.

10. Procédé selon une des revendications 7 à 9, **caractérisé en ce que** la liaison en filet (16) est prévue dans des zones de tricotage élastiques et / ou en tant que zone climatique.

11. Procédé selon une des revendications précédentes, **caractérisé en ce qu'**entre les couches (18, 20) d'une liaison de base (14) à plusieurs couches, on a prévu un fil polaire qui est lié selon des distances définies de façon alternée par coulage ou par capture avec les deux couches (18, 20).

12. Procédé selon une des revendications précédentes, **caractérisé en ce que** les flottes de plusieurs couches (18, 20) sont maillées de façon décalée ou capturées dans une liaison en filet (16) et / ou dans une liaison de base (14) - notamment 1x1.

13. Procédé selon une des revendications précédentes, **caractérisé en ce que** les flottes de rangées de mailles qui se suivent sont maillées de façon décalée ou capturées dans la liaison en filet (16) et / ou dans la liaison de base (14) - notamment 1x1.

14. Tricot (10) pour lequel on cible une stabilité transversale et une élasticité transversale susceptibles d'être réglées pour l'utilisation sur des meubles pour s'asseoir; le tricot (10) comprenant une liaison de base (14) dans au moins une couche de tricotage, laquelle liaison de base (14) :
a) comprend des rangées de mailles qui présentent en majorité des flottes dont la longueur de l'écart correspond à au moins deux aiguilles actives, qui sont décalées les unes par rapport aux autres selon des rangées de mailles qui se suivent; la stabilité transversale étant réglée partiellement en modifiant la longueur des flottes,
et / ou
b) une suite de premières rangées de mailles dans lesquelles on forme une maille avec la majorité des aiguilles actives, et des deuxièmes rangées de mailles qui présentent en majorité des flottes dont la longueur de l'écart correspond à au moins deux aiguilles actives, et la suite successive des premières et deuxièmes rangées de mailles choisies selon les exigences d'élasticité transversale et la stabilité transversale du tricot (10) ; la partie de premières rangées de mailles étant supérieure, dans les zones de tricotage élastiques que dans les zones de tricotage stables transversalement,
**caractérisé en ce que** la liaison de base (14) est remplacée au moins partiellement par une liaison en filet (16) dans la zone du siège et / ou du dossier.

15. Tricot selon la revendication 14, **caractérisé par** une structure en plusieurs couches dans laquelle les différentes couches (18, 20) sont tricotées avec des mailles et/ou des nombres de baguettes différents.

16. Tricot selon la revendication 14 ou 15, **caractérisé en ce qu'**une couche d'assise du tricot (10) présente une liaison intarsia pour insérer des logos ou des éléments de design.

17. Utilisation du tricot (10) selon les revendications 14 à 16 pour une housse de siège autoporteur qui est fixée sur un cadre (12).

18. Siège avec un cadre (12) entre lesquels traverses est tendu un tricot (10) autoporteur selon une des revendications 14 à 16 comme surface de siège et / ou dossier.

19. Siège selon la revendication 18, **caractérisé en ce que** la surface d'assise et une zone extérieure du dossier sont formées par une structure de base (14) et **en ce qu'**une zone plus centrale du dossier et / ou de la surface d'assise est formée par une structure en filet (16).

20. Siège selon la revendication 18 ou 19, **caractérisé en ce que** les liaisons de base (14) et / ou les liaisons en filet (16) sont fabriquées, notamment en partie, dans un matériau qui rétrécit et / ou élastique ou dans un matériau hybride.

21. Siège selon une des revendications 18 à 20, dont la housse est composée d'une structure à plusieurs couches avec une couche porteuse et une couche d'assise orientée vers la surface d'assise, laquelle couche d'assise présente une fonction climatique; lesquelles couches (18, 20) étant reliées entre elles notamment, par un fil polaire.

22. Siège selon une des revendications 18 à 21, **caractérisé en ce que** la housse est fabriquée dans un tricot à tuyau élastique qui est tendu autour du cadre (12).
